# EUROPÄISCHE PATENTSCHRIFT

(11) **EP 0 999 046 B1**
(45) Veröffentlichungstag und Bekanntmachung des Hinweises auf die Patenterteilung: **05.06.2002**
(21) Anmeldenummer: 99121012.1
(22) Anmeldetag: 21.10.1999
(51) Int. Cl.: B41F 31/00, B41F 31/14

(54) **Heberfarbwerk für eine Druckmaschine**
Vibrator-type inking system for a printing machine
Système d'encrage à preneur d'encre pour une machine à imprimer

(30) Priorität: 05.11.1998 DE 29819744 U
(43) Veröffentlichungstag der Anmeldung: 10.05.2000
(73) Patentinhaber: MAN Roland Druckmaschinen AG, 63075 Offenbach (DE)
(72) Erfinder: Franz, Karl-Heinz, 63741 Aschaffenburg (DE); Schramm, Peter, 60594 Frankfurt/Main 70 (DE); Walther, Thomas, 63579 Freigericht (DE); Stöffler, Achim, 63067 Offenbach (DE)
(74) Vertreter: Stahl, Dietmar

(56) Entgegenhaltungen:
- DE-A- 2 309 850
- DE-A- 2 659 557
- DE-A- 19 520 841

## Beschreibung

Die Erfindung betrifft ein Heberfarbwerk für eine Druckmaschine gemäß dem Oberbegriff von Anspruch 1.

### [Stand der Technik]

Bei den meisten Bogenoffsetdruckmaschinen erfolgt die Farbzufuhr über mit einer Farbkastenwalze zusammenwirkenden Farbdosierelemente und einer der Farbkastenwalze nachgeordnete Heberwalze. Die Heberwalze hat zeitweise Kontakt mit der Farbkastenwalze und gibt die dabei aufgenommene Farbmenge während des Kontaktes mit einer nachgeordneten Farbwerkwalze an diese ab. Die der Heberwalze nachgeordnete Farbwerkwalze ist meist als Reiberwalze ausgeführt, d.h. diese führt in Hub und Frequenz einstellbare Changierbewegungen aus.

Über den der Heberwalze nachgeordneten Walzenzug wird die durch die Heberwalze in das Farbwerk eingebrachte Farbmenge entsprechend oft gespalten, um schließlich über die Farbauftragwalzen auf die Druckform aufgetragen zu werden. Aufgabe der Farbwerkwalzen ist es, ein in Richtung Druckform weisendes Schichtdickengefälle (Duktor / Farbauftragwalzen) herzustellen. Insgesamt soll ein Heberfarbwerk eine vom Sujet unabhängige gleichmäßige Einfärbung der druckenden Bildstellen ermöglichen. Die Druckbildstellen sollen dabei mit einem Farbfilm definierter Dicke versehen werden.

Beim konventionellen Offsetdruck ist dem Farbwerk ein Feuchtwerk zugeordnet, wobei das Feuchten der Druckform über eine separate Feuchtauftragwalze oder kombiniert über die erste Farbauftragwalze erfolgen kann. Aus der DE 195 20 841 A1 ist eine kombinierte Farb-/Feuchtauftragwalze bekannt, welche hinsichtlich der Umfangsgeschwindigkeit mit einer Differenz zu der Umfangsgeschwindigkeit des Formzylinders (Plattenzylinder) betrieben wird.

Konventionelle Heberfarbwerke von Bogenoffsetdruckmaschinen weisen eine große Anzahl von Walzen auf. Durch die Anzahl der Walzen ergibt sich eine große Fläche, was insgesamt ein ausgeprägtes Trägheitsverhalten mit entsprechend langen Reaktionszeiten bedingt. Durch die große Walzenfläche nimmt ein derartiges Farbwerk auch eine große Farbmenge auf, welche im Falle eines Farbwechsels durch einen Waschvorgang wieder entfernt werden muß. Dies bedingt entsprechend lange Waschzeiten. Durch den zeitweisen Kontakt der Heberwalze mit der nachgeordneten Farbwerkwalze (Reiber) wird ferner auch ein Impuls in den Walzenzug des Farbwerkes übertragen, der Druckstörungen bewirken kann. Weiterhin entsteht zusätzlich zu der Unstetigkeit des Farbtransportes durch den Heber ein sogenannter Hebereinsatzstreifen, welcher durch Spaltvorgänge und somit eine entsprechende Anzahl von Walzen im Farbwerk wieder ausgeglichen werden muß. Eine große Anzahl von Walzen im Farbwerk bedingt ferner auch hohe Herstellungskosten.

Aus der DE-A-2 309 850 ist ein Farbwerk für eine Rotationsdruckmaschine bekannt, bei welchem die an der Heberwalze nachgeordneten Reiberwalzen unterschiedliche und gegenüber dem Druckformzylinder reduzierte Umfangsgeschwindigkeiten aufweisen. Die der Heberwalze direkt nachgeordnete Reiberwalze weist dabei eine geringere Umfangsgeschwindigkeit auf als die über eine Zwischenwalze nachgeordnete zweite Reiberwalze.

### [Aufgabe der Erfindung]

Aufgabe der vorliegenden Erfindung ist es, ein Heberfarbwerk für Druckmaschinen gemäß dem Oberbegriff von Anspruch 1 derartig zu erweitern, so daß unter Vermeidung der zuvorstehend genannten Nachteile die Anzahl der in einem Farbwerk vorzusehenen Walzen verringert werden kann.

Gelöst wird diese Aufgabe durch die kennzeichnenden Merkmale von Anspruch 1. Weiterbildungen der Erfindung ergeben sich aus den Unteransprüchen.

Gemäß der Erfindung ist vorgesehen, daß die mit der Druckform in Kontakt stehenden Auftragwalzen sowie die vorgeordneten Farbwerkwalzen eine Umfangsgeschwindigkeit aufweisen, die der Umfangsgeschwindigkeit des Druckformzylinders entspricht. Eine zweite Gruppe Farbwerkwalzen wird durch die Heberwalze sowie der Heberwalze nachgeordnete Walzen gebildet, wobei diese Walzen eine Umfangsgeschwindigkeit aufweisen, welche gegenüber der Umfangsgeschwindigkeit des Druckformzylinders (Druckform) stark verringert ist. Hier können Differenzgeschwindigkeiten zwischen vorzugsweise 8% und 15% vorgesehen sein.

Durch die hinsichtlich der Umfangsgeschwindigkeit vorgenommene Unterteilung des Walzenzuges ergibt sich an einer Spaltstelle zwischen den entsprechenden Walzen ein Schlupf. Durch diesen Schlupf wird die in die Spaltstelle eingeförderte große Schichtdicke der die Farbe zuführenden Walze (Umfangsgeschwindigkeit gegenüber Druckform verringert) in eine geringe Farbschichtdicke der farbabnehmenden Walze gespalten. Dadurch ergibt sich eine Schichtdickenänderung, wie diese sonst nur durch mehrere Walzen und entsprechende Spaltstellen erzielt wird.

Das erfindungsgemäße Farbwerk weist im Walzenzug zwischen Heberwalze und Druckform wenigstens eine Schlupfwalze auf, welche im Vergleich zur Umfangsgeschwindigkeit der Druckform (Druckformzylinder) eine schwach reduzierte Umfangsgeschwindigkeit ausführt, wobei diese Umfangsgeschwindigkeit aber noch höher ist als die der Heberwalze nachgeordneten Walzen. Eine derartige Schlupfwalze weist so mindestens zwei Schlupfstellen auf, nämlich einmal mit der langsamer drehenden vorgeordneten und einmal mit der schneller drehenden nachgeordneten Walze (Umfangsgeschwindigkeit der Druckform).

Gemäß einer weiteren bevorzugten Ausführungsform der Erfindung kann vorgesehen sein, daß die der Heberwalze nachgeordnete Farbwerkwalze mit zwei Schlupfwalzen in Kontakt steht, wobei diese Schlupfwalzen wiederum mit zwei weiteren mit Umfangsgeschwindigkeit des Druckformzylinders rotierenden Walzen in Kontakt steht. Somit ergeben sich insgesamt vier Schlupfstellen, welche einen optimalen Ausgleich (Glättung) des Heberstreifens bewirken. Zur Aufteilung des Farbflusses führen die Schlupfwalzen vorzugsweise zueinander unterschiedliche Umfangsgeschwindigkeiten aus.

Eine weitere bevorzugte Ausführungsform der Erfindung sieht vor, daß die der Heberwalze nachgeordnete und mit gegenüber der Druckform stark verringerter Umfangsgeschwindigkeit rotierende Walze mit einer Schlupfwalze in Kontakt steht und diese Schlupfwalze (Umfangsgeschwindigkeit gegenüber Druckform schwach verringert) mit zwei weiteren mit Umfangsgeschwindigkeit der Druckform rotierenden Walzen zusammenwirkt. Diese Schlupfwalze weist also insgesamt drei Schlupfstellen auf, wobei diese Schlupfwalze über die eine Spaltstelle Farbe aufnimmt und über die beiden anderen Schlupfstellen Farbe an die übrigen Farbwalzen abgibt.

Die Unterteilung des erfindungsgemäßen Heberfarbwerkes in Walzen mit wenigstens zwei Umfangsgeschwindigkeiten erfolgt vorzugsweise dadurch, daß die mit der Umfangsgeschwindigkeit der Druckform bzw. des Druckformzylinders angetriebenen Walzen über einen Räderzug direkt von diesem getrieben werden. Dabei kann vorgesehen sein, daß die Changierbewegungen ausführenden Reiber über einen Räderzug (Getriebezug) vom Druckformzylinder her getrieben werden und über Friktionen die Farbauftragwalzen treiben. Die mit gegenüber der Umfangsgeschwindigkeit der Druckform herabgesetzter Umfangsgeschwindigkeit rotierenden Walzen des Farbwerkes können über Untersetzungsgetriebe vom Druckformzylinder her angetrieben werden, wobei die der Heberwalze erstnachfolgende Schlupfwalze einen eigenen steuerbaren Antrieb aufweist.

### [Beispiele]

Des weiteren erfolgt die Erläuterung von Ausführungsbeispielen anhand der Zeichnungen. Die Figuren 1 bis 3 zeigen unterschiedliche Walzenzugskonfigurationen mit entsprechenden Schlupfwalzen.

Mit einer Farbkastenwalze 1 wirken in an sich bekannter Weise Farbdosierelemente eines angedeuteten Farbkastens zusammen. Die Farbkastenwalze 1 weist einen eigenen steuerbaren Antrieb auf, vermittels der diese entweder in Abhängigkeit der Druckgeschwindigkeit oder unabhängig davon mit konstanter Geschwindigkeit betreibbar ist.

Mit der Farbkastenwalze 1 hat eine Heberwalze 2 zeitweise Kontakt, wobei die Heberwalze 2 daraufhin die von der Farbkastenwalze 1 abgenommene Farbmenge an eine nachgeordnete Farbwerkwalze 3 (Reiber) abgibt. Bei der in Figur 1 dargestellten Ausführungsvariante ist der der Heberwalze 2 folgenden Farbwerkwalze 3 eine Schlupfwalze 4 nachgeordnet, welche eine gegenüber der Umfangsgeschwindigkeit des Druckformzylinders 13 verringerte Umfangsgeschwindigkeit aufweist. Die der Heberwalze 2 nachgeordnete Farbwerkwalze 3 (Reiber) rotiert mit einer gegenüber dem Druckformzylinder 13 stark herabgesetzten Umfangsgeschwindigkeit.

Die Schlupfwalze 4 steht mit einer mit Umfangsgeschwindigkeit des Druckformzylinders 13 rotierenden Farbwerkwalze 5 in Kontakt, wobei dieser Farbwerkwalze 5 weitere Farbwerkwalzen 8, 9, 10, 11 nachgeordnet sind, die wiederum mit den Farbauftragwalzen 12 in Kontakt stehen. Der Farbtransport zwischen der vorletzten und der letzten Farbauftragwalze 12 erfolgt über eine weitere Farbwerkwalze 7 als Brückenwalze.

Bei dieser Ausführungsform der Erfindung weist die der Heberwalze 2 nachgeordnete Farbwerkwalze 3 (Reiber) eine gegenüber der Umfangsgeschwindigkeit des Druckformzylinders 13 stark herabgesetzte Umfangsgeschwindigkeit auf. Die Schlupfwalze 4 führt eine gegenüber der Umfangsgeschwindigkeit des Druckformzylinders 13 geringfügig verringerte Umfangsgeschwindigkeit aus, wohingegen die der Schlupfwalze 4 nachgeordneten Farbwerkwalzen sowie Farbauftragwalzen 5 bis 12 hinsichtlich der Umfangsgeschwindigkeit synchron mit dem Druckformzylinder 13 rotieren.

Bei der Ausführungsform der Erfindung gemäß Figur 2 steht die der Heberwalze 2 nachgeordnete Farbwerkwalze 3 mit zwei Schlupfwalzen 4.1, 4.2 in Kontakt. Diese Schlupfwalzen 4.1, 4.2 stehen ihrerseits mit Farbwerkwalzen 5, 6 in Kontakt, die mit den Farbauftragwalzen in Kontakt stehen. Der Farbtransport von der vorletzten Farbauftragwalze 12 zur letzten Farbauftragwalze erfolgt mittels einer als Brückenwalze ausgebildeten Farbwerkwalze 7.

Auch in diesem Falle weist die der Heberwalze 2 nachgeordnete Farbwerkwalze 3 eine in der Umfangsgeschwindigkeit gegenüber dem Druckformzylinder 13 stark verringerte Rotation auf. Die den Schlupfwalzen 4.1, 4.2 nachgeordneten und mit diesen in Kontakt stehenden Farbwerkwalzen 5, 6 rotieren mit Umfangsgeschwindigkeit des Druckformzylinders 13, so daß sich bei dieser Ausführungsform der Erfindung insgesamt vier Schlupfstellen ergeben. Die Schlupfwalzen 4.1, 4.2 rotieren mit einer gegenüber der Umfangsgeschwindigkeit des Druckformzylinders 13 geringfügig verringerten Umfangsgeschwindigkeit. Dabei kann vorgesehen sein, daß beide Schlupfwalzen 4.1, 4.2 mit zueinander unterschiedlicher Umfangsgeschwindigkeit rotieren, so daß dadurch der Farbfluß zu den Farbwerkwalzen 5, 6 differenziert aufteilbar ist. Durch einstellbare Antriebe können die Drehzahlen der Schlupfwalzen 4.1, 4.2 den Farbbedürfnissen des Sujets der Druckform optimal angepaßt werden.

Bei der Ausführungsform der Erfindung gemäß Figur 3 ist der Walzenzug des Heberfarbwerkes hinsichtlich der Anzahl der Farbwalzen zusätzlich reduziert. Hier steht die der Heberwalze 2 nachgeordnete Farbwerkwalze 3 (Reiber) mit einer Schlupfwalze 4 in Kontakt, wobei diese Schlupfwalze 4 mit zwei mit den Farbauftragwalzen 12 in Kontakt stehenden Farbwerkwalzen 5, 6 zusammenwirkt. Die Farbwerkwalzen 5, 6, die Farbauftragwalzen 12 sowie die dem Farbtransport zwischen der vorletzten und der letzten Farbauftragwalze 12 bewirkende Farbwerkwalze 7 als Brückenwalze rotieren mit der Umfangsgeschwindigkeit des Druckformzylinders 13, die der Heberwalze 2 nachgeordnete Farbwerkwalze 3 (Reiber) rotieren mit einer gegenüber der Umfangsgeschwindigkeit des Druckformzylinders 13 stark reduzierten Umfangsgeschwindigkeit. Die Schlupfwalze 4 führt eine gegenüber der Umfangsgeschwindigkeit des Druckformzylinders 13 geringfügig verringerte Rotation aus.

### [Bezugszeichenliste]

- 1: Farbkastenwalze
- 2: Heberwalze
- 3: Farbwerkwalze
- 4: Schlupfwalze
- 4.1: Schlupfwalze
- 4.2: Schlupfwalze
- 5 - 11: Farbwerkwalze
- 12: Farbauftragwalze
- 13: Druckformzylinder

## Patentansprüche

1. Heberfarbwerk für eine Druckmaschine mit einer Heberwalze (2), nachgeordneten Farbwerkwalzen (3-11) sowie Farbauftragwalzen (12), wobei die der Heberwalze (2) direkt nachgeordnete Farbwerkwalze (3) mit einer gegenüber der Umfangsgeschwindigkeit des Druckformzylinders (13) reduzierten Umfangsgeschwindigkeit betreibbar ist, und die übrigen nachgeordneten Farbwerkswalzen (5-11) sowie die Farbauftragwalzen (12) mit Umfangsgeschwindigkeit des Druckformzylinders (13) rotieren,
**dadurch gekennzeichnet,**
**dass** der der Heberwalze (2) direkt folgenden Farbwerkwalze (3) wenigstens eine Schlupfwalze (4; 4.1; 4.2) direkt nachgeordnet ist, welche mit einer gegenüber der Umfangsgeschwindigkeit des Druckformzylinders (13) verringerten und gegenüber der der Heberwalze (2) direkt nachgeordneten Farbwerkwalze (3) höheren Umfangsgeschwindigkeit betreibbar ist, und
**dass** die Schlupfwalze (4, 4.1, 4.2) einen eigenen steuerbaren Antrieb aufweist.

2. Heberfarbwerk nach Anspruch 1,
**dadurch gekennzeichnet,**
**dass** die Schlupfwalze (4, 4.1; 4.2) mit einer Farbwerkwalze (5) in Kontakt steht, welche mit Umfangsgeschwindigkeit des Druckformzylinders (13) betreibbar ist.

3. Heberfarbwerk nach einem der vorhergehenden Ansprüche,
**dadurch gekennzeichnet,**
**dass** die Schlupfwalze (4, 4.1, 4.2) mit zwei Farbwerkwalzen (5, 6) in Kontakt steht, welche mit Umfangsgeschwindigkeit des Druckformzylinders (13) betreibbar sind.

4. Heberfarbwerk nach einem der vorhergehenden Ansprüche,
**dadurch gekennzeichnet,**
**dass** die mit Umfangsgeschwindigkeit des Druckformzylinders (13) betreibbaren Farbwerkwalzen (5 - 11) sowie die Farbauftragwalzen (12) vom Druckformzylinder (13) her angetrieben werden.

5. Heberfarbwerk nach einem der vorhergehenden Ansprüche,
**dadurch gekennzeichnet,**
**dass** im Walzenzug zwischen der der Heberwalze (2) direkt nachgeordneten Farbwerkwalze (3) und den Auftragwalzen (12) zwei Schlupfwalzen (4.1, 4.2) angeordnet sind.

6. Heberfarbwerk nach Anspruch 5,
**dadurch gekennzeichnet,**
**dass** die beiden Schlupfwalzen (4.1, 4.2) mit zueinander unterschiedlichen Umfangsgeschwindigkeiten betreibbar sind.

7. Heberfarbwerk nach Anspruch 5 oder 6,
**dadurch gekennzeichnet,**
**dass** die beiden Schlupfwalzen (4.1, 4.2) mit einstellbaren Umfangsgeschwindigkeiten betreibbar sind.

## Claims

1. Vibrator type inking system for a printing press with a vibrator roller (2), downstream arranged inking unit rollers (3-11) as well as ink applicator rollers (12), wherein the inking unit rollers (3) arranged directly after the vibrator roller (2) can be driven with a peripheral speed reduced with respect to the peripheral speed of the printing forme cylinder (13) and the remaining downstream arranged inking unit rollers (5-11) as well as the ink applicator rollers (12) rotate with the peripheral speed of the printing forme cylinder (13), **characterised in that** the inking unit roller (3) directly following the vibrator roller (2) has directly arranged downstream thereof at least one slip roller (4, 4.1, 4.2) which can be driven with a peripheral speed diminished with respect to the peripheral speed of the printing forme cylinder (13) and higher with respect to the inking unit roller (3) directly arranged downstream of the vibrator roller (2), and that the slip roller (4, 4.1, 4.2) has its own controllable drive.

2. Vibrator type inking system in accordance with Claim 1, **characterised in that** the slip roller (4, 4.1, 4.2) is in contact with an inking unit roller (5) which can be driven with the peripheral speed of the printing forme cylinder (13).

3. Vibrator type inking system according to one of the preceding Claims, **characterised in that** the slip roller (4, 4.1, 4.2) is in contact with two inking unit rollers (5, 6) which can be driven with the peripheral speed of the printing forme cylinder (13).

4. Vibrator type inking system according to one of the preceding Claims, **characterised in that** the inking unit rollers (5-11) drivable with the peripheral speed of the printing forme cylinder (13) as well as the ink applicator rollers (12) are driven from the printing forme cylinder (13).

5. Vibrator type inking system according to one of the preceding Claims, **characterised in that** in the roller train between the inking unit roller (3) directly arranged downstream of the vibrator roller (2) and the applicator rollers (12), two slip rollers (4.1, 4.2) are arranged.

6. Vibrator type inking system according to Claim 5, **characterised in that** both of the slip rollers (4.1, 4.2) can be driven with peripheral speeds differing from one another.

7. Vibrator type inking system according to Claim 5 or 6, **characterised in that** both of the slip rollers (4.1, 4.2) can be driven with adjustable peripheral speeds.

## Revendications

1. Unité d'encrage à preneur pour une machine d'impression, comprenant un rouleau preneur (2), des rouleaux d'unité d'encrage (3 - 11) disposés en aval, ainsi que des rouleaux d'application d'encre (12), le rouleau d'unité d'encrage (3) disposé directement en aval du rouleau preneur (2) pouvant fonctionner avec une vitesse périphérique réduite par rapport à la vitesse périphérique du cylindre porte-cliché (13), et les rouleaux d'unité d'encrage disposés en aval restants (5 - 11), ainsi que les rouleaux d'application d'encre (12) tournant à la vitesse périphérique du cylindre porte-cliché (13),
**caractérisée en ce qu'**au rouleau d'unité d'encrage (3) suivant directement le rouleau preneur (2), il est agencé directement en aval au moins un rouleau de glissement (4 ; 4.1 ; 4.2), qui peut fonctionner à une vitesse périphérique diminuée par rapport à la vitesse périphérique du cylindre porte-cliché (13) et plus élevée par rapport au rouleau d'unité d'encrage (3) agencé directement en aval du rouleau preneur (2), et **en ce que** le rouleau de glissement (4 ; 4.1 ; 4.2) présente un entraînement commandable propre.

2. Unité d'encrage à preneur selon la revendication 1,
**caractérisée en ce que** le rouleau de glissement (4 ; 4.1 ; 4.2), est en contact avec un rouleau d'unité d'encrage (5), qui peut fonctionner à la vitesse périphérique du cylindre porte-cliché (13).

3. Unité d'encrage à preneur selon une des revendications précédentes,
**caractérisée en ce que** le rouleau de glissement (4 ; 4.1 ; 4.2) est en contact avec deux rouleaux d'unité d'encrage (5, 6), qui peuvent fonctionner à la vitesse périphérique du cylindre porte-cliché (13).

4. Unité d'encrage à preneur selon une des revendications précédentes,
**caractérisée en ce que** les rouleaux d'unité d'encrage (5 - 11) pouvant fonctionner à la vitesse périphérique du cylindre porte-cliché (13), ainsi que les rouleaux d'application d'encre (12) sont entraînés à partir du cylindre porte-cliché (13).

5. Unité d'encrage à preneur selon une des revendications précédentes,
**caractérisée en ce que**, dans le train de rouleaux entre le rouleau d'unité d'encrage (3) disposé directement en aval du rouleau preneur (2) et les rouleaux d'application d'encre (12), il est agencé deux rouleaux de glissement (4.1, 4.2).

6. Unité d'encrage à preneur selon la revendication 5,
**caractérisée en ce que** les deux rouleaux de glissement (4.1, 4.2) peuvent fonctionner à des vitesses périphériques différentes l'une de l'autre.

7. Unité d'encrage à preneur selon la revendication 5 ou 6,
**caractérisée en ce que** les deux rouleaux de glissement (4.1, 4.2) peuvent fonctionner à des vitesses périphériques réglables.
